# EUROPÄISCHE PATENTANMELDUNG

(11) **EP 1 785 168 A1**
(43) Veröffentlichungstag der Anmeldung: **16.05.2007**
(21) Anmeldenummer: 05405632.0
(22) Anmeldetag: 14.11.2005
(51) Int. Cl.: A63B 29/02

(54) **Suchgerät**

(71) Anmelder: Ascom (Schweiz) AG, 3000 Bern 14 (CH)
(72) Erfinder: Secall, Marc, 5408 Ennetbaden (CH); Ehrensperger, Andreas, 8624 Grüt (CH); Altwegg, Victor, 8634 Hombrechtikon (CH); Lunn, Andrew Stuart, 5504 Othmarsingen (CH); Lüthi, Erhard, 8634 Hombrechtikon (CH); Guerotto, Marco, 8634 Hombrechtikon (CH); Genswein, Manuel, 8706 Meilen (CH)
(74) Vertreter: Roshardt, Werner Alfred

(57) **Zusammenfassung**

Bei der Erfindung handelt es sich um ein Suchgerät, insbesondere ein Lawinen-Verschütteten-Suchgerät. Solche Geräte umfassen eine Sende/Empfangsvorrichtung, welche ein Sendesignal aussendet, aufgrund dessen das Gerät im Fall einer Verschüttzung geortet werden kann. Das Sendesignal umfasst typischerweise eine Mehrzahl von jeweils mit einer bestimmten Periode ausgestrahlten Sendepulsen einer bestimmten Frequenz. Die Ortung erfolgt mit einer Sende/Empfangsvorrichtung eines ebensolchen Geräts. Das Suchgerät umfasst nun zusätzlich Sensormittel, welche dazu dienen, einen Bewegungszustand des Suchgeräts und damit dessen Benutzers zu bestimmen und daraus auf den Vitalzustand des Benutzers zu schliessen. Ein weiteres Suchgerät umfasst neben der Sende/Empfangsvorrichtung Kommunikationsmittel zur drahtlosen Kommunikation mit einem zweiten solchen Suchgerät, wobei die Kommunikationsmittel vorzugsweise ein Kurzstrecken-Funksystem umfassen. Ein weiteres Suchgerät umfasst Koordinationsmittel zu Koordination der zeitlichen Position der Sendepulse des eigenen Sendesignals mit der zeitlichen Position der Sendepulse eines anderen Suchgeräts. Ein weiteres Suchgerät umfasst einen Handschalter, der einen auf einer Gehäuseaussenseite des Suchgeräts wirkenden Verstellmechanismus mit wenigstens drei Einstellpositionen umfasst, wobei in einer ersten Einstellposition das Suchgerät ein- und ausschaltbar ist, in einer zweiten Einstellposition auf Senden und in einer dritten auf Empfang, d. h. Suchen schaltbar ist und sämtliche Schaltpositionen verriegelbar sind. Ein weiteres Suchgerät umfasst eine Lageermittlungseinheit, mit welcher die Lage des Suchgeräts insbesondere relativ zur Empfangsrichtung des Sendesignals ermittelbar ist. Die Erfindung betrifft weiter eine Antenneneinheit für ein Kurzstrecken-Funksystem, welche für zwei voneinander getrennte, unterschiedliche Frequenzen einsetzbar ist und für jede der beiden Frequenzen eine Resonanzstelle hat.

## Beschreibung

### Technisches Gebiet

Die Erfindung betrifft ein Suchgerät, insbesondere ein Lawinen-Verschütteten-Suchgerät (LVS), ein Verfahren zur Bestimmung eines Bewegungszustands eines solchen Suchgeräts, ein Verfahren zum Senden eines Sendesignals mit einem solchen Suchgerät sowie eine Antenneneinheit für ein Kurzstrecken-Funksystem.

### Stand der Technik

Im European Telecom Standard ETS 300718, Radio Equipment and Systems (RES); Avalanche Beacons; Transmitter-receiver systems, ETSI March 1997 sind sämtliche für derartige LVS Geräte wichtigen Normen und Vorschriften definiert und beschrieben.

Als Stand der Technik sei an dieser Stelle beispielhaft die EP 1 577 679 A1 erwähnt, in welcher ein Suchgerät zur Ortung eines Senders, insbesondere ein Lawinen-Verschütteten-Suchgerät beschrieben ist.

Die Erfindung betrifft insbesondere Suchgeräte, die eine Sende/Empfangsvorrichtung umfassen, mit welchen im Normalbetrieb (Senden) ein Sendesignal ausgesendet werden kann. Aufgrund dieses Sendesignals kann das Gerät bzw. der Benutzer, der das Gerät bei sich trägt, geortet werden, für den Fall, dass der von Benutzer samt Gerät von einer Lawine verschüttet wird. Ein Retter, der ebenfalls ein solches Gerät bei sich trägt, kann sein Gerät im Fall einer Lawine auf "Suchbetrieb" (Suchmodus) umstellen, sodass das vom Gerät eines Verschütteten ausgesendete Sendesignal empfangen und das Gerät des Verschütteten aufgrund dieses Signal geortet werden kann.

### Darstellung der Erfindung

### Glossar

- AM: Amplitudenmodulation
- LVS: Lawinen-Verschütteten-Suchgerätz
- SRD: Short Range Devices (gemäss Standard ETS 300220), Funk-Transceiver mit kleiner Reichweite, welche lizenzfrei betrieben werden dürfen

### 1 Erkennung von Lebenszeichen der Opfer

### 1.1 Motivation

Erfahrungen mit Lawinenunfällen zeigen: Die Erfolgschancen, dass Verschüttete lebend und ohne bleibende gesundheitliche Schäden geborgen werden können, sind hoch, wenn die Bergung innerhalb von z. B. 15 min nach dem Lawinenniedergang erfolgen kann. Die Effizienz der Rettung könnte wesentlich gesteigert werden, wenn die Retter Kenntnis über den aktuellen medizinischen Zustand der zu bergenden Verschütteten haben. Die Bergung könnte nämlich zunächst auf diejenigen Opfer konzentriert werden, die den eigentlichen Lawinenniedergang überlebt haben.

Zudem kann die Effizienz der medizinischen Behandlung der Lawinenopfer nach der Bergung (Triage, Wiederbelebungsmassnahmen, Transport ins Spital etc.) erheblich gesteigert werden, wenn wichtige Angaben verfügbar sind. In diesem Zusammenhang wären Antworten auf beispielsweise folgende Fragen wertvoll:
■ Verschüttungsdauer?
■ Hat (hatte) der Verschüttete noch erkennbare Lebenszeichen?
■ Seit wann hatte der Verschüttete keine erkennbaren Lebenszeichen mehr?
Keines der aus dem Stand der Technik bekannten LVS umfasst irgendwelche Mittel zum Feststellen des Vitalzustands des Benutzers, der das LVS bei sich trägt, insbesondere für den Fall, dass der Benutzer von einer Lawine verschüttet ist.

### 1.2 Ideen-Übersicht

1. Die LVS werden mit einer Einrichtung versehen, welche den medizinischen Zustand der Verschütteten mit, für die betrachtete Anwendung, genügender Aussagekraft und genügender Zuverlässigkeit erkennen kann. Schon sehr hilfreich wäre die Aussage: "Der Verschüttete hat noch Lebenszeichen".
2. Das LVS zeigt für die medizinische Behandlung wichtige Daten auf dem Display des LVS des Verschütteten an. Diese Angaben können nach der Bergung, auf dem Transport ins Spital oder im Spital jederzeit abgerufen werden.
3. Wenn ein Verschütteter noch Lebenszeichen hat und bei der Suche nach Verschütteten vom Suchgerät eines Retters "angepeilt" wird, wird der Vitalzustand des Verschütteten auf dem LVS des Retters entsprechend angezeigt. Dazu ist beispielsweise eine drahtlose Übermittlung dieser Daten vom LVS des Verschütteten zum LVS des Retters notwendig (siehe Kapitel 3).

### 1.3 Realisierung

### 1.3.1 Beschreibung der Einrichtung

1. Die Detektion von Lebenszeichen wird mit einem Beschleunigungssensor (Sensormittel) realisiert.
2. Um eine zuverlässige, lage-unabhängige Funktion zu gewährleisten, wird ein 3-Achsen-Beschleunigungssensor (x-, y-, z-Achse) eingesetzt.
3. Der Beschleunigungssensor ist fix im LVS angebracht.
4. Ein geeigneter, aktuell erhältlicher Beschleunigungssensor ist der LIS3L02 von ST Semiconductors.
5. Dieser Beschleunigungssensor kann auf einer Elektronik-Leiterplatte des LVS bestückt werden.
6. Wenn der Benutzer das LVS einsetzt, trägt er es beispielsweise auf seinem Körper in einer speziellen Tragvorrichtung oder in einer Hosentasche. Der Beschleunigungssensor kann nun den Vitalzustand des Benutzers, d. h. gewisse "Lebenszeichen" des Benutzers aufgrund der Bewegungen des Benutzers, die das LVS mitmacht, erfassen.
7. Wenn der Benutzer von einer Lawine verschüttet ist, können z. B. typische Bewegungen folgender Art sein: Herzpuls, Puls in einem Blutgefäss, Atmung, Muskelbewegungen (Muskelzucken).
8. Die erfassten Signale des Beschleunigungssensors (zeitlich aufgelöstes Ausgangssignal) werden mit einem Microcontroller oder mit einem digitalen Signalprozessor verarbeitet und ausgewertet.
9. Beschaltung des Beschleunigungssensors: Die Signale SPI_MOSl, SPI_MISO, SPl_CLK und SPI_ACC_SEL werden direkt an die (standardisierte) SPI-Schnittstelle eines Microcontrollers angeschlossen.
10. Das Verfahren zur Verarbeitung und Auswertung der Signale des Beschleunigungssensors (beispielsweise als Software realisiert) ist nachfolgend beschrieben (siehe 1.3.2).

### 1.3.2 Beschreibung des Detektions-Verfahrens

1. Mit dem Beschleunigungssensor wird die Beschleunigung auf allen drei Achsen (x, y, z) mit einer fixen, geeigneten Abtastrate gemessen.
2. Die Abtastwerte der drei Achsen (x, y, z) werden zu einem Abtastwert kombiniert, indem diese addiert werden.
3. Mit einem digitalen Hochpassfilter wird dann der DC-Wert eliminiert.
4. Aus dem DC-freien Signal wird der Absolutwert gebildet, indem bei negativen Werten das Vorzeichen umgekehrt wird. Dieser Verarbeitungsschritt kann als Demodulation eines AM-Signals aufgefasst werden.
5. Aus dem Absolutwertsignal wird mit einem digitalen Tiefpassfilter der laufende Mittelwert gebildet.
6. Dieser resultierende Mittelwert wird periodisch mit einem Schwellwert verglichen.
   a. Ist der Mittelwert grösser als der Schwellwert (Vital-Schwellwert), kann dies als zuverlässiges Lebenszeichen interpretiert werden. Der "Status bez. Lebenszeichen" des betreffenden LVS-Benutzers wird auf "Lebenszeichen vorhanden" gesetzt.
   b. Ist der Mittelwert kleiner als der Schwellwert, wird der Status auf "Unbekannt" gesetzt.
   Mögliche Erweiterung:
7. Beim im Verarbeitungsschritt 4. gewonnenen Absolutwertsignal wird mit einem Bandpassfilter der interessierende Frequenzbereich (z. B. 0.1 Hz ... 3 Hz) hervorgehoben.
8. Mit diesem Signal wird mittels Fast Fourier Transformation (FFT) eine Frequenzanalyse durchgeführt.
9. Aus dem resultierenden Amplitudenspektrum wird die maximale Amplitude gesucht.
10. Die Frequenz, bei der die maximale Amplitude auftritt, ist die HerzpulsFrequenz.
11. Mit einer Plausibilitätsüberprüfung wird untersucht,
   a. ob die Herzpulsfrequenz einen plausiblen Wert aufweist
   b. ob die Amplitude einen plausiblen Wert aufweist
   c. ob der in Punkt 7 und 8 ermittelte Status = "Lebenszeichen vorhanden" ist.
12. Trifft dies zu, wird die detektierte Herzpulsfrequenz als "gültig" erklärt und kann nach aussen bekannt gegeben werden.
13. Wird die Plausibilitätsprüfung nicht erfüllt, so wird die Herzfrequenz als "unbekannt" deklariert.

### 1.4 Machbarkeit

Die beschriebene Einrichtung und das zugehörige Verfahren wurden mit einem Prototyp-Gerät implementiert und getestet. Die erzielten Resultate, bestätigen die Machbarkeit.

### Beispiel eines durchgeführten Tests:

Die obige Darstellung zeigt das Resultat der Frequenzanalyse (Amplitudenspektrum). Das zugehörige Beschleunigungssignal wurde an einer Testperson aufgenommen, die am Boden liegt, sich möglichst wenig bewegt und die ein Prototyp-LVS mit Beschleunigungssensor auf den rechten Oberschenkel gelegt hat.

### Resultat:

Im resultierenden Amplitudenspektrum ist die Herzpulsfrequenz ca. 1.6 Hz (= 96 Herzschläge pro Minute) klar erkennbar.

### 2 Ermittlung und Auswertung des aktuellen LVS-Bewegungs-Zustands

### 2.1 Motivation

Bei bekannten LVS befindet sich das (eingeschaltete) Gerät entweder im Normalbetrieb (Sendebetrieb) oder im Suchbetrieb, wenn dies vom Benutzer entsprechend eingestellt worden ist. Wenn ein LVS im Sendebetrieb (="Normalbetrieb") zuverlässig feststellen könnte, dass es momentan nicht von einer Lawine verschüttet ist, könnte es diese Information nutzen um wesentliche Systemoptimierungen vorzunehmen.

### 2.2 Ideen-Übersicht

1. Die LVS werden mit einer Einrichtung versehen, welche zuverlässig feststellen kann, dass es nicht von einer Lawine verschüttet ist.
2. In Kombination mit der Lebenszeichenerkennung (siehe Kapitel 1), können folgende Zustände unterschieden werden:
   a. "Viel Bewegung". Das LVS ist nicht von einer Lawine verschüttet
   b. "Wenig Bewegung, Lebenszeichen detektiert". Das LVS könnte von einer Lawine verschüttet sein. Der Benutzer hat eindeutige Lebenszeichen.
   c. "Keine Bewegung, keine Lebenszeichen". Das LVS könnte von einer Lawine verschüttet sein. Der Benutzer hat keine Lebenszeichen mehr.
   d. "Unbekannter Zustand". Es kann kein eindeutiger Zustand zugeordnet werden. Dies ist z. B. unmittelbar nach dem Einschalten des Geräts der Fall.
3. In Abhängigkeit des Bewegungszustands des LVS können dann weitere Massnahmen getroffen werden. Beispielsweise kann das LVS im Zustand "Viel Bewegung" (siehe oben, a) folgende Massnahmen treffen, welche nur zulässig sind, wenn das LVS nicht verschüttet ist:
   a. Die Sendeleistung des 457 kHz LVS-Signals wird reduziert, z. B. auf das gem. LVS-Standard ETS 300718 zulässige Minimum. Eine Reduktion um den Faktor 10 ist realisierbar. Damit kann die Leistungsaufnahme des LVS in der Betriebsart "Senden" reduziert werden. Die Batterielebensdauer kann mit dieser Massnahme entsprechend erhöht werden.
   b. Die Pulsdauer des 457 kHz LVS-Signals (Sendesignal) wird reduziert, z. B. auf das gem. LVS-Standard ETS 300718 zulässige Minimum. Damit kann die Leistungsaufnahme des LVS in der Betriebsart "Senden" weiter reduziert und die Batterielebensdauer entsprechend erhöht werden.
   c. Die Sendepulse können z. B. innerhalb der in einer Ski-Tourengruppe vorhandenen LVS' zeitlich koordiniert werden, d. h. die zeitliche Position der Sendepulse kann variiert bzw. verschoben werden. Diese Massnahme ist in Kapitel 5 separat behandelt.
   D. h., diese Massnahmen werden nicht getroffen, wenn sich das LVS nicht im Zustand "Viel Bewegung" befindet.
4. Im Falle einer Nachlawine, d. h. wenn Retter von einer weiteren Lawine verschüttet werden, können die betreffenden LVS diesen "Zustandswechsel" des Retters bzw. seines LVS erkennen und das LVS sofort in den Betriebszustand "Senden" stellen. Damit können die betreffenden LVS durch die LVS von nicht verschütteten Rettern geortet werden.

### 2.3 Realisierung

### 2.3.1 Beschreibung der Einrichtung

1. Die Unterscheidung der verschiedenen Zustände wird mit dem Beschleunigungssensor wie in Kapitel 1.3.1 beschrieben realisiert.
2. Als zweiter Sensor kann zusätzlich ein elektronischer Kompass eingesetzt werden (siehe Kapitel 6). Dieser eignet sich jedoch nur zur Detektion des Zustandes "Viel Bewegung".

### 2.3.2 Beschreibung des Verfahrens

1. Die grundlegende Signalverarbeitung erfolgt nach dem Verfahren gemäss Kapitel 1.3.2, Punkt 1 bis 7.
2. Die Resultat-Auswertung von Kapitel 1.3.2, Punkt 8, erfolgt nun neu mit 2 Schwellwerten.
   Der resultierende Mittelwert wird periodisch mit diesen Schwellwerten verglichen, aufgrund dieses Vergleichs wird der momentane Zustand bestimmt.
   a. Ist der laufende Mittelwert grösser als der obere Schwellwert (Bewegungs-Schwellwert): momentaner Zustand = "Viel Bewegung"
   b. Liegt der Mittelwert zwischen dem unteren Schwellwert (Vital-Schwellwert) und dem oberen Schwellwert (Bewegungs-Schwellwert): momentaner Zustand = "Wenig Bewegung, Lebenszeichen vorhanden"
   c. Ist der Mittelwert kleiner als der untere Schwellwert (Vital-Schwellwert): momentaner Zustand = "Keine Bewegung, keine Lebenszeichen"

### 2.4 Machbarkeit

Die beschriebene Einrichtung und das zugehörige Verfahren wurden mit einem Prototyp-Gerät implementiert und getestet. Die erzielten Resultate bestätigen die Machbarkeit. Beispiel eines durchgeführten Tests:
- durchgezogene Linie: Absolutwertsignal
- gepunktete Linie: laufender Mittelwert (Grundlage für Ermittlung des LVS-Status)

Drei unterschiedliche Zustände wurden aufgezeichnet:
- 0s ... 42s:: Die Testperson läuft mit dem Prototyp-LVS herum.
- 42s ... 92s:: Die Testperson liegt auf dem Boden; das Prototyp-LVS ist auf den rechten Oberschenkel gelegt.
- 92s ... 130s:: Das LVS wird den Boden gelegt und nicht bewegt.

Die Signale des Beschleunigungssensors wurden für jeden Zustand separat aufgenommen. Danach wurden diese zu einer Zustandabfolge zusammengesetzt und als Eingangssignal auf eine Simulation des beschriebenen Verfahrens geführt.

### Das wichtigste Resultat ist:

Der Pegel des für die Zustandsermittlung massgebenden "resultierenden Mittelwerts des Absolutwertsignals" unterscheidet sich in den 3 interessierenden Zuständen jeweils um ca. 20 dB. Damit kann eine eindeutige und zuverlässige Unterscheidung der definierten Zustände durchgeführt werden.

### 3 Drahtloser Datenkanal

### 3.1 Motivation

Bekannte LVS verfügen über die Möglichkeit, die Ortungspulse zu senden und zu empfangen. Die Übermittlung von beliebigen Informationen zwischen zwei solchen Suchgeräten mit Hilfe dieser Ortungspulse ist jedoch nur bedingt möglich. Es ist kein Suchgerät bekannt, das eine effiziente Kommunikation zwischen solchen Suchgeräten erlaubt.

Mit der Möglichkeit einer drahtlosen Kommunikation unter den LVS sind weitere wesentliche Optimierungen und Komfortsteigerungen des LVS-Systems möglich.

### 3.2 Ideen-Übersicht

1. Die LVS werden mit einer drahtlosen Kommunikations-Einrichtung versehen, welche die Kommunikation unter mehreren LVS' ermöglicht.
2. Die drahtlose Kommunikation erfolgt per Funk.
3. Es werden Frequenzbänder verwendet, welche für den lizenzfreien Betrieb von sog. Short Ranges Devices (SRD) freigegeben sind.
4. Zusätzlich müssen sich diese Frequenzbänder bezüglich der Ausbreitungsbedingungen im Schnee, d. h. in schneebedecktem Gelände sowie durch die vorhandene Schneedecke hindurch, gut eignen. Gemäss einer Studie eignen sich hierfür insbesondere Frequenzen unter einem GHz. Die geeigneten SRD-Frequenzbänder sind beispielsweise 433 MHz, 868 MHz sowie 902...928 MHz. Die zu erwartende Reichweite liegt im Bereich 20 m ..100 m.
5. Die Reichweite eines einzelnen LVS kann mit der Repeaterfunktion erhöht werden: Die LVS leiten empfangene Meldungen an andere LVS weiter.
6. Im Zustand "Senden" senden die LVS zeitlich koordiniert mit den 457 kHz-LVS-Sendepulsen jeweils eine Identifikationsmeldung über den Funkkanal. Diese Funkmeldungen werden als weiteres Merkmal für die Suche von Verschütteten verwendet. Weil die Funk-Identifikationsmeldungen wesentlich kürzer sind als die LVS-Pulse ( 2ms statt 70ms ... 300ms), kann damit das Problem der zeitlichen Überlappung stark entschärft werden.
7. Der momentane Zustand des Verschütteten kann zum Suchgerät übermittelt werden und dort in geeigneter Weise dargestellt werden (siehe Kapitel 1 und 2).
8. Die Koordination der zeitlichen Lage der 457 kHz-LVS-Sendepulse kann mittels Kommunikation über den Funkkanal durchgeführt werden (siehe auch Kapitel 5.3.1.2).
9. Die Verschüttetensuche kann optimiert werden, indem sich die Suchgeräte über den Funkkanal koordinieren:
   a. Die Suchgeräte koordinieren sich so, dass nicht mehrere Retter gleichzeitig denselben Verschütteten suchen. Um die verschiedenen Verschütteten-LVS auseinander zuhalten, werden die im Punkt 6 beschriebenen Identifikationsmeldungen ausgewertet. Falls ein Retter einen Verschütteten "anpeilt", der schon von einem anderen Retter "angepeilt" wird, wird ihm dies entsprechend auf dem Display seines LVS' als Warnung angezeigt.
   b. Um den Suchalgorithmus mit zusätzlicher Information zu versorgen, tauschen die LVS, die auf Suchen eingestellt sind, jeweils die ermittelten Situationsdaten über den Funkkanal untereinander aus. Solche Situationsdaten sind z. B. Liste der detektierten sendenden LVS ("LVS-Datenbank") mit zugehöriger Identifikation, Distanz, Richtung sowie mit den ermittelten 457 kHz-Signalparametern (Periode und zeitliche Lage).
10. Die Verschüttetensuche kann optimiert werden, indem der Pegel des 457 kHz-LVS-Signals von gefundenen, verschütteten LVS reduziert wird. Die dazu nötige Kommunikation erfolgt über den Funkkanal. Damit können Situationen mit mehreren Verschütteten entschärft werden, weil die Wahrscheinlichkeit von sich zeitlich überlagernden 457 kHz Pulsen vermindert wird. Aus Sicherheitsgründen erfolgt diese Pegelreduktion nur temporär während z. B. 10 min.
11. Wenn nach einem Lawinenniedergang eine nichtverschüttete Person vergisst sein LVS auf "Suchen" zu stellen, behindert dieses LVS mit seinem 457 kHz-LVS-Sendesignal die Suche. Diese Situation, kann entschärft werden. Sobald ein LVS auf Suchen gestellt wird, teilt dieses den aktuellen Zustand via Funkkanal an die anderen LVS mit. Ein LVS, das sich in dieser Situation im Zustand "Viel Bewegung" (siehe Kaptitel 2) befindet, also nicht verschüttet ist, warnt seinen Benutzer mit einem akustischen Warnsignal sowie mit einer entsprechenden Warnmeldung auf dem LVS-Display.
12. Der Funkkanal wird als Service-Schnittstelle zu folgenden Zwecken genutzt:
   a. Parametrierung: Neue Parameter können von einer Datenverarbeitungsvorrichtung, z. B. von einem PC aus, in das LVS' übertragen werden.
   b. Software-Updates: Neue Software-Versionen können z.B, von einem PC aus in das LVS' übertragen werden.
   c. Service-Tests: Eine Testeinrichtung kann über den Funkkanal mit dem zu testenden LVS kommunizieren und auf diese Weise Test- und Abgleichbefehle übertragen.

### 3.3 Realisierung

### 3.3.1 Beschreibung der Einrichtung

1. Die LVS werden mit einem SRD-Transceiver ausgerüstet.
2. Es wird ein Single-Chip Transceiver (z. B. nRF905 von nordic Semiconductor) eingesetzt.
3. Es wird eine Antenne eingesetzt, die eines oder mehrere der entsprechenden Frequenzbänder abdecken kann (siehe Kapitel 4).
4. Beschaltung des SRD-Transceivers:
   Die Schnittstellensignale (längliche Rechtecke mit Pfeil-artigen Enden) werden alle auf einen Microcontroller geführt.

### 3.4 Machbarkeit

Die obige Schaltung wurde in Prototypgeräten implementiert und in Betrieb genommen.

Funkversuche mit 2 m unter der Schneedecke eingegrabenen 868 MHz-Testsendern bestätigen, dass auch unter diesen Bedingungen eine genügende Reichweite erzielt werden kann.

### 4 Multiband-Antenne

### 4.1 Motivation

Beispielsweise bei GSM Mobiltelefonen ist es bekannt, Antennen einzusetzen, die mehrere Resonanzen aufweisen. Hingegen sind keine Antennen für SRD Geräte bekannt, die für zwei oder mehr Frequenzbereiche verwendbar wären. Zudem basieren die Stabantennen für Mobiltelefone auf anderen Ideen als diejenigen für solche SRD Geräte.

Short Range Devices (SRD) sind Kurzstrecken-Funksysteme, die lizenzfrei betrieben werden dürfen. Die zugelassenen Frequenzbänder, die sich für den Betrieb des LVS Datenkanal gem. Kapitel 3 eignen, sind 868 MHz in Europa und 902 MHz ... 915 MHz in USA/Kanada. Mit einer Antenne, die für beide Frequenzbereiche einsetzbar ist, müssen keine Gerätevarianten für den Europa- und Amerika-Markt unterschieden werden. Damit können die Mehrkosten für Produktion und Logistik vermieden werden. Eine solche Antenne wäre abgesehen von der Funkanwendung im LVS auch für andere SRD-Anwendungen einsetzbar.

### 4.2 Ideen-Übersicht

1. Es wird eine Antenne (Antenneneinheit) verwendet, die auf den beiden gewünschten Frequenzen (868 MHz und ca. 915 MHz) möglichst viel Leistung abstrahlt. Dies kann mit einer Antenne erreicht werden, die auf beiden Frequenzen jeweils eine Resonanzstelle aufweist.
2. Die beiden Resonanzstellen können erzielt werden, wenn die Antenne und die zugehörige Anpassungsschaltung ein überkritisch gekoppeltes, zweikreisiges Bandpassfilter bilden.

Prinzipiell wäre auch eine Antenne realsierbar, die für mehr als zwei Frequenzen eine Resonanzstelle aufweist und daher für mehr als zwei Frequenzbereiche verwendbar wäre.

### 4.3 Realisierung

### 4.3.1 Beschreibung der Einrichtung

1. Die Antenne mit Beschaltung ist in folgender Skizze dargestellt:
2. Als Antenne (E301) wird eine Schleifenantenne eingesetzt.
3. Sie wird als Stanzteil ausgeführt, welcher auf der LVS-Leiterplatte bestückt wird.
4. Sie bildet zusammen mit C322, C312 und C306 den ersten Kreis des Bandpassfilters.
5. Die Induktivität L303 bildet zusammen mit den Kondensatoren C305, C321, C311, C308, C309 und C310 den zweiten Kreis des Bandpassfilters.
6. Die Induktivität L303 ist als Drahtschlaufe ausgeführt. Sie wird auf der LVS-Leiterplatte bestückt. Mit dieser Realisierungsform lässt sich eine genügend hohe Kreisgüte erzielen.
7. Die Koppelung der beiden Kreise erfolgt über C306. Sie wird aber auch durch C308, C309 und C310 beeinflusst.
8. Über C305 wird das Empfangssignal ausgekoppelt bzw. das Sendesignal eingekoppelt. An diesem Punkt wird bei den gewünschten Frequenzen eine Impedanz von ca. 50 Ohm gemessen.
9. Die Antenne wird durch die Wahl der Kapazitätswerte sowie der geometrischen Abmessungen der Antenne und der Induktivität abgestimmt. Folgende Beeinflussungen müssen dabei miteinbezogen werden:
   a. Ausführung der Leiterplatte. Material (Dielektrizität), Dicke
   b. Platzierung der Antenne und der restlichen Komponenten auf der Leiterplatte
   c. Umgebung der Antenne. Andere Komponenten im LVS, wie z. B. Display, Batterie etc.
   d. Material des Gehäuse-Kunststoffs (Dämpfung, Dielektrizität)

### 4.3.2 Machbarkeit

Von der beschriebenen Antenne wurde ein Prototyp aufgebaut und ausgemessen.

Mit einem Networkanalyzer wurde der Eingangs-Reflexionsfaktor S₁₁ am Ankoppelungspunkt im Bereich 700 MHz bis 1.2 GHz aufgezeichnet (siehe unten). Die beiden Marker sind auf die beiden gewünschten Frequenzen 868 MHz sowie 915 MHz eingestellt.

Die Messung zeigt, dass sich beide Marker ziemlich genau im Zentrum befinden, der Reflexionsfaktor ist also bei beiden Frequenzen praktisch 0. Das bedeutet, dass die Antenne inklusive Beschaltung auf beiden Frequenzen optimal abgestimmt ist.

### 5 Koordination der LVS-Sendepulse

### 5.1 Motivation

Bei den bekannten Suchgeräten sendet ein Suchgerät seine Ortungspulse ohne Berücksichtigung der Ortungspulse anderer Geräte, sodass sich die Sendepulse des 457 kHz-LVS-Sendesignals von mehreren LVS' stammend, zeitlich überlappen können. Die Suche von mehreren Personen mit LVS, die verschüttet sind, ist nach aktuellem Stand der Technik daher ein schwieriges Unterfangen. Es führt in den meisten Fällen nur mit gezielten Strategien von geschulten Rettern erfolgreich zum Ziel. Überlappen sich die Pulse mehrerer LVS, können diese von den anderen Suchgeräten kaum oder nicht mehr unterschieden werden.

Wenn es gelingt, die 457 kHz-Sendepulse von mehreren LVS zeitlich so zu koordinieren, dass diese sich nicht (oder zumindest weniger) überlappen, kann dies die Suche nach mehreren Verschütteten deutlich erleichtern.

### 5.2 Ideen-Übersicht

1. Die LVS werden mit einem oder mehreren Verfahren ausgerüstet, welche die Pulse des 457 kHz-LVS-Sendesignals koordinieren.
2. Diese Koordination der Sendepulse, darf nicht mehr erfolgen, wenn eine Verschüttung als Folge eines Lawinenniedergangs vorliegt. Dazu wird dieses Verfahren mit der im Kapitel 2 beschriebenen Idee "Ermittlung und Auswertung des aktuellen LVS-Bewegungs-Zustands" gekoppelt. Die Koordination wird nur durchgeführt, wenn sich das LVS im Zustand "Viel Bewegung" befindet, also nicht von einer Lawine verschüttet sein kann.
3. Es kann ein Verfahren verwendet werden, welches ausschliesslich auf dem 457 kHz -System basiert. Dieses Verfahren kann die Signale von allen LVS' berücksichtigen, welche den LVS-Standard ETS 300718 erfüllen.
4. Es kann ein Verfahren verwendet werden, welches die Koordination über den drahtlosen Kommunikations-Kanal durchführt. Dieses Verfahren ist ggf. effizienter als das unter Punkt 3 aufgeführte. Nachteil: LVS ohne drahtlosen Kommunikations-Kanal können nicht berücksichtigt werden.
5. Es kann eine Kombination der beiden vorher genannten Verfahren verwendet werden, so dass die Vorteile erhalten bleiben und die Nachteile ausgeschlossen werden können.

Das Suchgerät verfügt über entsprechende Koordinationsmittel zur Koordination einer zeitlichen Position der Sendepulse des eigenen Sendesignals mit einer zeitlichen Position der Sendepulse des anderen Suchgeräts.

### 5.3 Realisierung

### 5.3.1 Beschreibung der Verfahren

### 5.3.1.1 Nur auf 457 kHz-Signal basierend

1. Der folgende Ablauf wird nur aktiviert, wenn das LVS im Zustand "Viel Bewegung" (siehe Kapitel 2), also nicht von einer Lawine verschüttet ist.
2. "Ab und zu" wird ein Sendepuls nicht gesendet. Stattdessen wird in diesem Zeitschlitz der 457 kHz-Empfänger aktiviert und es wird überprüft, ob eine Überlappung stattfindet.
3. Ob der Sendepuls gem. Punkt 2 nicht gesendet werden soll, wird jeweils mit einem Zufallsgenerator mit einer Trefferquote von z. B. 1/20 entschieden.
4. Falls der Empfänger gem. Punkt 2 im interessierenden Zeitschlitz keinen LVS-Sender empfängt, wird die aktuelle zeitliche Position und die Periode der Sendepulse beibehalten.
5. Falls der Empfänger gem. Punkt 2 im interessierenden Zeitschlitz mindestens einen weiteren LVS-Sender erkennt, wird auch der nächste Sendepuls ausgelassen und der Test wird wiederholt.
6. Falls der Empfänger gem. Punkt 5 im interessierenden Zeitschlitz keinen LVS-Sender empfängt, wird die aktuelle zeitliche Position und die Periode der Sendepulse beibehalten.
7. Falls der Empfänger gem. Punkt 5 im interessierenden Zeitschlitz immer noch mindestens einen weiteren LVS-Sender erkennt, wird die zeitliche Sendeposition verschoben (siehe Punkt 8).
8. Das LVS verschiebt die Position des Sendepulses um ein zufällig gewähltes ganzzahliges Vielfaches der Sendepulsdauer in einem Wertebereich 1 .. 10. Die Pulsperiode wird beibehalten.
9. Der Ablauf wiederholt sich beginnend mit Punkt 1.

### 5.3.1.2 Nur auf Funkkanal-Kommunikation basierend

1. Der folgende Ablauf wird nur aktiviert, wenn das LVS im Zustand "Viel Bewegung" (siehe Kapitel 2), also nicht von einer Lawine verschüttet ist.
2. Das LVS führt eine LVS-Datenbank, in der alle andern LVS, die über den Funkkanal empfangen werden, aufgeführt sind. Unter anderem werden auch die Identifikation und das Timing relativ zur eigenen Systemzeit registriert.
3. Aufgrund dieser Timinginformation stellt das LVS fest, ob eine zeitliche Überlappung der 457 kHz-Sendepulse mit andern LVS, welche auch über den Funkkanal kommunizieren können, stattfindet.
4. Ist kein freier Zeitschlitz verfügbar, so wird der am wenigsten belegte Zeitschlitz gewählt. Wenn mehrere Zeitschlitze gleich belegt sind, wird ein zufälliger Zeitschlitz gewählt.
5. Die neue Zeitschlitz-Position wird den andern LVS über den Funkkanal bekannt gegeben.
6. Der Ablauf wiederholt sich beginnend mit Punkt 1.

### 5.3.1.3 Kombination der obigen Verfahren

1. Der folgende Ablauf wird nur aktiviert, wenn das LVS im Zustand "Viel Bewegung" (siehe Kapitel 2), also nicht von einer Lawine verschüttet ist.
2. Das LVS führt die Sendepuls-Koordination gem. 5.3.1.2 durch. Damit können die LVS', die mit Funk-Kommunikation ausgerüstet sind, koordiniert werden.
3. Zusätzlich überprüft das LVS gem. 5.3.1.1, ob sein 457 kHz-Sendesignal immer noch mit einem andern überlappt.
4. Ist noch eine Überlappung vorhanden, wählt es zufällig einen neuen Zeitschlitz, der gem. LVS-Datenbank frei ist.
5. Die neue Zeitschlitz-Position wird den andern LVS über den Funkkanal bekannt gegeben.
6. Der Ablauf wiederholt sich beginnend mit Punkt 1.

### 6 Interpolation der LVS-Suchrichtungsanzeige

### 6.1 Motivation

Die Pulse (Sendepulse) des 457 kHz-LVS-Sendesignals weisen bei bekannten LVS eine Periode in der Grössenordnung von 1 Sekunde auf (siehe ETS 300718). Für die Anzeige auf dem herkömmlichen LVS in der Betriebsart "Suchen" bedeutet dies, dass die Richtungsanzeige nur ungefähr im Sekundentakt aufdatiert wird. Führt der Benutzer mit seinem LVS eine Drehung durch, kann dieses kurzzeitig eine falsche Suchrichtung anzeigen. Dies kann ggf. die effiziente Suche der Opfer behindern. Eine Kompass-basierende Interpolation der Suchrichtungsanzeige kann dieses Problem entschärfen.

### 6.2 Ideen-Übersicht

1. Das LVS wird mit einem elektronischen Kompass (auch als Magnetfeldsensor oder H-Sensor bezeichnet) ausgerüstet.
2. Mit diesem Kompass wird die relative Drehung des LVS erfasst.
3. Mit dieser Information wird die Richtungsanzeige des LVS im Zustand "Suchen" zwischen zwei 457 kHz-LVS-Pulsen interpoliert.
4. Mit dieser Information wird die orthogonale Richtungsanzeige des LVS im Zustand "Suchen" in der "Feinsuch-Phase" zwischen zwei 457 kHz-LVS-Pulsen interpoliert.
5. Der Kompass wird als zweiter Sensor zur Detektion des Zustandes "Viel Bewegung" eingesetzt (siehe Kapitel 2).

### 6.3 Realisierung

### 6.3.1 Beschreibung der Einrichtung

1. Die Ermittlung von Drehungen wird mit einem elektronischen Kompass realisiert.
2. Es wird ein elektronischer Zweiachsen- oder ein Dreiachsen-Kompass eingesetzt.
3. Der elektronische Kompass ist fix im LVS angebracht.
4. Ein geeigneter, aktuell erhältlicher elektronischer Zweiachsen-Kompass ist beispielsweise der HMC1052 von Honeywell.
5. Die Dritte-Achse kann ggf. mit einem separaten Bauelement, beispielsweise dem HMC1041Z von Honeywell, realisiert werden.
6. Diese Komponenten werden auf einer Elektronik-Leiterplatte des LVS bestückt.
7. Der elektronische Kompass liefert für jede Achse ein analoges Signal.
8. Dieses Signal wird mit einem analogen Verstärker verstärkt und anschliessend mit einem A/D-Wandler digitalisiert.
9. Es kann z. B. ein im Microcontroller integrierter A/D-Wandler verwendet werden.
10. Die Auswertung des Signals wird im Microcontroller realisiert. Beschreibung des Verfahrens (beispielsweise als Software realisiert); siehe Kapitel 6.3.2
11. Beschaltung zweiachsiger Kompass (x/y - Achsen): Die Signale MAG_X und MAG_Y werden auf A/D-Wandlereingänge des Microcontrollers geführt.
12. Beschaltung einachsiger Kompass (z-Achse): Das Signal MAG_Z wird auf einen A/D-Wandlereingang des Microcontrollers geführt.

### 6.3.2 Beschreibung des Verfahrens

1. Das hier beschriebene Verfahren ist im LVS im Betriebszustand "Suchen" aktiviert.
2. Unmittelbar nachdem ein 457 kHz-LVS-Sendepuls detektiert wird, ermittelt das LVS die Ausrichtung, die der elektronischen Kompass momentan anzeigt.
3. Diese Ausrichtung muss nicht zwingend mit der absoluten Ausrichtung des LVS bez. Norden übereinstimmen.
4. Diese Ausrichtung gilt bis zum Eintreffen des nächsten 457 kHz-LVS-Sendepulses als Referenzrichtung.
5. Periodisch, z. B. alle 100 ms wird die aktuelle Drehung relativ zur obigen Referenzrichtung mit dem elektronischen Kompass ermittelt.
6. Die Suchrichtungsanzeige des LVS kann nun z. B. alle 100 ms aktualisiert werden. Die angezeigte Richtung ist jeweils die mit dem letzten 457 kHz-LVS-Puls ermittelte Suchrichtung, hinzu kommt jeweils die oben ermittelte relative Drehung zur Referenzrichtung.
7. Mit dem Eintreffen des nächsten 457 kHz-LVS-Sendepulses beginnt ein neuer Interpolationszyklus ab Punkt 2.
8. Da dieses Verfahren nur mit relativen Drehungen arbeitet, kann auf eine (meist aufwändige) Kalibrierung des elektronischen Kompass' verzichtet werden.

### 6.3.3 Machbarkeit

Die vorgestellte Einrichtung wurde mit einem Prototyp implementiert und ausgetestet. Die Testresultate zeigen, dass die erzielte Genauigkeit für die Implementierung des beschriebenen Verfahrens ausreichend ist.

### 7 Hauptschalter für LVS

### 7.1 Stand der Technik

Mit einem einfachen und intuitiv zu bedienenden Hauptschalter soll die effiziente Bedienung erleichtert und irrtümlich falsche Schalterstellungen minimiert werden.

### 7.2 Idee

Das LVS wird mit einem Schalter versehen, welcher
■ alle Forderungen des LVS-Standards ETS 300 718 vollumfänglich erfüllt
■ mit Handschuhen bedienbar ist
■ dank einem transparenten Teil das Licht der LED, die zur optischen Kontrolle des Sendestatus des LVS dient, auf die Geräteoberseite bringt und damit eine einfache Kontrolle der Funktion "Senden" erlaubt, auch wenn das Gerät im Tragsystem untergebracht ist.

### 7.3 Beschreibung der Einrichtung

1 Schieber
2 Zusätzlich zur Entriegelung (3) eine Entriegelungstaste, die durch Drücken das Verschieben des Schiebers von der Position SEND zu OFF ermöglicht
3 Entriegelungstaste, die durch Drücken und gleichzeitigem Schieben den Schalter von OFF zu SEND, von SEND zu SEARCH und zurück ermöglicht
4 Schieberteil, der jeweils auf der Seite OFF und SEARCH vorsteht, wenn auf die jeweilige Position gestellt wird.

### Stellung OFF:

Im OFF-Zustand ist der Schieber auf der linken Seite positioniert. Dabei steht ein Teil des Schiebers (4) vor (Signalelement), so dass dem Benutzer des LVS dieses Teil in störender Weise daran erinnert, dass das Gerät noch nicht eingeschaltet ist. Bei genügend hohem Druck auf das vorstehende Teil in der Richtung, in der sich der Schieber bewegen lässt, kann der Schalter auf SEND gestellt werden. Dies könnte von Vorteil sein, wenn jemand in eine Lawine gelangt aber sein Gerät noch nicht eingeschaltet hat. Entstehen durch die Turbulenzen während eines Lawinenabgangs genügend hohe Drücke auf das vorstehende Schieberteil, könnte das Gerät dadurch noch eingeschaltet werden.

Von der Stellung OFF gelangt man durch Drücken auf die Entriegelung (3) und gleichzeitigem Schieben in die Stellung SEND. Eine Arretierung verhindert, dass man aus Versehen auf die Stellung SEARCH gelangen kann.

### Stellung SEND:

Diese Schalterstellung ist der häufigste Zustand beim Gebrauch des LVS. In der Stellung SEND wird mit einer pulsierenden LED angezeigt, dass das Gerät aktiviert ist. Das Licht der LED wird über die Entriegelung (3) nach aussen zur Anzeige gebracht. Deshalb ist die Entriegelung (3) transparent/halbtransparent gestaltet. Durch erneutes Drücken auf die Entriegelung (3) kann der Schalter auf SEARCH gestellt werden. Soll aber von SEND aus auf OFF gestellt werden, muss zusätzlich die Entriegelung (2) gedrückt werden, damit nicht aus Versehen das LVS abgestellt werden kann.

### Stellung SEARCH:

In Stellung SEARCH steht analog der Stellung OFF ein Teil des Schiebers (4) hervor. (Signalelement) Dies soll den Benutzer darauf hinweisen, dass das Gerät nicht auf der üblichen Stellung SEND steht. Wie in der Stellung OFF kann auch in der Stellung SEARCH durch einen Druck auf das vorstehende Teil (4) in der Richtung, in der sich der Schieber bewegen lässt, kann der Schalter auf SEND gestellt werden.

Die Dimensionen wie auch die Kräfte für die Entriegelungen sind derart gewählt, dass der Schalter mit Handschuhen betätigt werden kann. Auf den beiden vorstehenden Teilen sind, zusätzlich zur Verdeutlichung der Schalterpositionen, die jeweiligen Schalterstellungen beschriftet.

Damit können sämtliche Forderungen des LVS-Standards ETS 300 718 erfüllt werden, zusätzlich noch die Bedienbarkeit mit Handschuhen, was beim Einsatz in winterlichen Verhältnissen sehr zum Nutzen sein kann.

## Patentansprüche

1. Suchgerät, insbesondere Lawinen-Verschütteten-Suchgerät, **dadurch gekennzeichnet, dass** das Suchgerät Sensormittel zum Bestimmen eines Bewegungszustands des Suchgeräts aufweist.

2. Suchgerät nach Anspruch 1, **dadurch gekennzeichnet, dass** die Sensormittel einen Beschleunigungssensor, insbesondere einen drei-Achsen-Beschleunigungssensor, umfassen, wobei der Beschleunigungssensor fest im Suchgerät angebracht ist.

3. Suchgerät nach einem der Ansprüche 1-2, **dadurch gekennzeichnet, dass** die Sensormittel derart ausgebildet sind, dass damit der Bewegungszustand "viel Bewegung" bestimmbar ist, in welchem eine Bewegung des Suchgeräts über einem hohen Schwellwert liegt, dass damit der Bewegungszustand "wenig Bewegung" bestimmbar ist, in welchem eine Bewegung des Suchgeräts unter dem hohen Schwellwert und über einem niedrigen Schwellwert liegt und dass damit der Bewegungszustand "keine Bewegung" bestimmbar ist, in welchem eine Bewegung des Suchgeräts unter dem niedrigen Schwellwert liegt.

4. Suchgerät nach einem der Ansprüche 1-3, **dadurch gekennzeichnet, dass** es eine Sendevorrichtung zum Senden eines eigenen Sendesignals umfasst und derart ausgebildet ist, dass in Abhängigkeit des Bewegungszustands des Suchgeräts eine Sendeleistung der Sendevorrichtung einstellbar ist, wobei im Bewegungszustand "viel Bewegung" die Sendeleistung der Sendevorrichtung reduzierbar, insbesondere auf einen Minimalwert reduzierbar ist.

5. Suchgerät nach einem der Ansprüche 1-4, **dadurch gekennzeichnet, dass** es eine Sendevorrichtung zum Senden eines eigenen Sendesignals umfasst, wobei das eigene Sendesignal einen mit einer bestimmten Periode ausgestrahlten Sendepuls einer bestimmten Frequenz umfasst und das Suchgerät derart ausgebildet ist, dass in Abhängigkeit des Bewegungszustands des Suchgeräts eine Pulsdauer des Sendepulses des eigenen Sendesignals einstellbar ist, wobei die Periode insbesondere in einer Grössenordnung von einer Sekunde und die bestimmte Frequenz insbesondere im Bereich von 457 kHz liegt.

6. Suchgerät nach Anspruch 5, **dadurch gekennzeichnet, dass** es derart ausgebildet ist, dass in Abhängigkeit des Bewegungszustands des Suchgeräts eine zeitliche Position der Sendepulse des eigenen Sendesignals variierbar ist.

7. Suchgerät nach einem der Ansprüche 1-6, **dadurch gekennzeichnet, dass** es eine Empfangsvorrichtung zum Empfangen eines von einem anderen Suchgerät ausgesendeten Sendesignals umfasst, in einem Sendemodus und in einem Suchmodus betreibbar ist, wobei im Sendemodus das eigene Sendesignal aussendbar und im Suchmodus das vom anderen Suchgerät ausgesendete Sendesignal empfangbar ist, wobei das Suchgerät derart ausgebildet ist, dass es in Abhängigkeit des Bewegungszustands des Suchgeräts automatisch zwischen dem Sendemodus und dem Suchmodus umschaltbar ist.

8. Suchgerät nach einem der Ansprüche 1-7, **dadurch gekennzeichnet, dass** es tragbar ausgebildet ist, damit es ein Benutzer bei sich tragen kann, und mit den Sensormitteln ein Vitalzustand eines das Suchgerät bei sich tragenden Benutzers bestimmbar ist.

9. Suchgerät nach einem der Ansprüche 1-8, **dadurch gekennzeichnet, dass** der Beschleunigungssensor ein zeitlich aufgelöstes Ausgangssignal liefert und das Suchgerät einen Mikroprozessor zur Auswertung dieses Ausgangssignals umfasst.

10. Suchgerät nach einem der Ansprüche 8-9, **dadurch gekennzeichnet, dass** das Suchgerät einen Speicher zur Speicherung von Informationen über den Vitalzustand des Benutzers umfasst.

11. Suchgerät nach einem der Ansprüche 8-10, **dadurch gekennzeichnet, dass** das Suchgerät Anzeigemittel, insbesondere ein Display, zur Anzeige von im Speicher gespeicherten oder mit den Sensormitteln bestimmten Informationen über den Vitalzustand des Benutzers umfasst.

12. Suchgerät nach einem der Ansprüche 8-11, **dadurch gekennzeichnet, dass** die Sensormittel derart ausgebildet sind, dass damit wenigstens eine der folgenden Vitalfunktionen des Benutzers detektierbar ist: ein Herzpuls, ein Puls in einem Blutgefäss, eine Atmung oder eine Muskelbewegung.

13. Suchgerät nach einem der Ansprüche 8-12, **dadurch gekennzeichnet, dass** es Kommunikationsmittel umfasst zur drahtlosen Übermittlung von Informationen über den Vitalzustand des Benutzers an ein mit einer entsprechenden Empfangsvorrichtung ausgerüstetes Gerät.

14. Verfahren zur Bestimmung eines Bewegungszustands des Suchgeräts mit einem Suchgerät nach einem der Ansprüche 1-13, welches einen drei-Achsen Beschleunigungssensor umfasst, **dadurch gekennzeichnet, dass**
a) mit dem Beschleunigungssensor mit einer vorgegebenen Abtastrate je ein Beschleunigungswert in drei verschiedenen Raumrichtungen bestimmt wird,
b) aus den drei Beschleunigungswerten jeweils ein gemeinsamer Abtastwert gebildet wird indem die drei Beschleunigungswerte vorzugsweise addiert werden,
c) die Abtastwerte mit einem Hochpassfilter, insbesondere einem digitalen Hochpassfilter, gefiltert werden,
d) die gefilterten Abtastwerte demoduliert, insbesondere gleichgerichtet, werden, vorzugsweise indem bei negativen Abtastwerten ein Vorzeichen umgekehrt wird,
e) ein laufender Mittelwert der demodulierten Abtastwerte gebildet wird, insbesondere mit einem Tiefpassfilter wie beispielsweise einem digitalen Tiefpassfilter, und
f) der Bewegungszustand des Suchgeräts bestimmt wird, indem der laufende Mittelwert periodisch mit einem Bewegungs-Schwellwert verglichen wird.

15. Verfahren nach Anspruch 14, **dadurch gekennzeichnet, dass** dem Suchgerät der Bewegungszustand "viel Bewegung" zugeordnet wird, wenn der laufende Mittelwert grösser als der Bewegungs-Schwellwert ist, dem Suchgerät der Bewegungszustand "wenig Bewegung" zugeordnet wird, wenn der laufende Mittelwert niedriger als der Bewegungs-Schwellwert ist und dem Suchgerät der Bewegungszustand "unbekannt" zugeordnet wird, wenn dem Suchgerät kein anderer Bewegungszustand eindeutig zugeordnet werden kann.

16. Verfahren nach einem der Ansprüche 14-15, **dadurch gekennzeichnet, dass** zur Bestimmung eines Vitalzustands des Benutzers der laufende Mittelwert mit einem Vital-Schwellwert verglichen wird, wobei dem Benutzer der Vitalzustand "Lebenszeichen vorhanden" zugeordnet wird, wenn der laufende Mittelwert grösser als der Vital-Schwellwert ist und dem Benutzer der Vitalzustand "unbekannt" zugeordnet wird, wenn der laufende Mittelwert kleiner als der Vital-Schwellwert ist.

17. Verfahren nach einem der Ansprüche 14-16, **dadurch gekennzeichnet, dass** zur Bestimmung eines kombinierten Bewegungs-Vitalzustands des Benutzers samt Suchgerät der laufende Mittelwert mit dem Bewegungs-Schwellwert und dem Vital-Schwellwert verglichen wird, wobei dem Benutzer samt Suchgerät der kombinierte Bewegungs-Vitalzustand "wenig Bewegung, Lebenszeichen vorhanden" zugeordnet wird, wenn der laufende Mittelwert grösser als der Vital-Schwellwert aber kleiner als der Bewegungs-Schwellwert ist und dem Benutzer samt Suchgerät der kombinierte Bewegungs-Vitalzustand "keine Bewegung, keine Lebenszeichen" zugeordnet wird, wenn der laufende Mittelwert kleiner als der Vital-Schwellwert ist.

18. Verfahren nach einem der Ansprüche 14-17, **dadurch gekennzeichnet, dass** aus den demodulierten Abtastwerten eine Herzpulsfrequenz bestimmt wird, indem
a) die demodulierten Abtastwerte mit einem Bandpassfilter gefiltert werden, wobei das Bandpassfilter insbesondere Frequenzen im Bereich von etwa 0.1 Hz bis etwa 3 Hz passieren lässt,
b) mit einer Frequenzanalyse dieser bandpass-gefilterten Abtastwerte ein Amplitudenspektrum bestimmt wird, wobei die Frequenzanalyse insbesondere mit einer Fast Fourier Transformation durchgeführt wird, und
c) die Herzpulsfrequenz bestimmt wird, indem im Amplitudenspektrum eine Frequenz mit der maximalen Amplitude bestimmt wird.

19. Verfahren nach einem der Ansprüche 14-18, **dadurch gekennzeichnet, dass** eine Plausibilitätsprüfung durchgeführt wird, welche zumindest eines der folgenden Kriterien umfasst:
d) weist die derart bestimmte Herzpulsfrequenz einen plausiblen Wert auf,
e) weist die zugehörige Amplitude einen plausiblen Wert auf und/oder
f) ist der Vitalzustand des Benutzers auf "Lebenszeichen vorhanden" gesetzt,
wobei die Herzpulsfrequenz als "gültig" erklärt wird, wenn die Plausibilitätsprüfung erfolgreich war und die Herzpulsfrequenz sonst als "unbekannt" erklärt wird.

20. Suchgerät, insbesondere Lawinen-Verschütteten-Suchgerät, mit einer Sende/Empfangsvorrichtung zum Senden eines eigenen Sendesignals sowie zum Empfangen eines von einem anderen Suchgerät ausgesendeten Sendesignals, **dadurch gekennzeichnet, dass** das Suchgerät zusätzlich zur Sende/Empfangsvorrichtung Kommunikationsmittel zur drahtlosen Kommunikation mit einem zweiten Suchgerät umfasst, wobei die Kommunikationsmittel vorzugsweise ein Kurzstrecken-Funksystem wie beispielsweise einen single-Chip SRD-Transceiver umfassen.

21. Suchgerät nach Anspruch 20, **dadurch gekennzeichnet, dass** die Kommunikationsmittel zur Kommunikation per Funk ausgebildet sind, wobei die Kommunikationsmittel Sende/Empfangsmittel umfassen zum Senden bzw. Empfangen von Signalen mit für eine Übertragung in schneebedecktem Gelände sowie durch eine Schneedecke hindurch geeigneten Trägerfrequenzen, insbesondere für Signale mit Trägerfrequenzen im Bereich von 433 MHz, 868 MHz oder von 902 MHz bis 928 MHz.

22. Suchgerät nach einem der Ansprüche 20-21, **dadurch gekennzeichnet, dass** es als Repeater betreibbar ist, wobei ein von dem zweiten Suchgerät ausgesendetes, mit den Kommunikationsmitteln empfangenes Signal mit den Kommunikationsmitteln im Wesentlichen unverändert an ein drittes Suchgerät weiterleitbar ist.

23. Suchgerät nach einem der Ansprüche 20-22, **dadurch gekennzeichnet, dass** mit den Kommunikationsmitteln ein Identifikationssignal versendbar bzw. ein Identifikationssignal eines anderen Gerätes empfangbar ist, wobei das Identifikationssignal insbesondere einen periodisch ausgesendeten Puls und Informationen zur Identifikation des entsprechenden Suchgerätes umfasst.

24. Suchgerät nach Anspruch 23, **dadurch gekennzeichnet, dass** das Sendesignal einen mit einer bestimmten Periode ausgestrahlten Sendepuls einer bestimmten Frequenz umfasst und das Identifikationssignal zeitlich mit den Sendepulsen koordinierbar ist und eine Pulsdauer des Pulses des Identifikationssignals wesentlich kleiner ist als eine Pulsdauer des Sendepulses des Sendesignals,
wobei die Pulsdauer des Pulses des Identifikationssignals insbesondere in einer Grössenordnung von 2 ms, die Periode des Sendepulses insbesondere in einer Grössenordnung von einer Sekunde und die Frequenz des Sendesignals insbesondere im Bereich von 457 kHz liegt.

25. Suchgerät nach einem der Ansprüche 20-24, **dadurch gekennzeichnet, dass** mit einem zweiten Suchgerät Informationen über ein drittes Suchgerät austausch- und/oder am Suchgerät signalisierbar sind.

26. Suchgerät nach einem der Ansprüche 20-25, **dadurch gekennzeichnet, dass** mit dem zweiten Suchgerät mit Hilfe der Kommunikationsmittel Angaben über einen Bewegungszustand des Suchgeräts, einen Vitalzustand eines Benutzers des Suchgeräts, einen Betriebsmodus des Suchgeräts oder eine Distanz bzw. eine Ausrichtung zwischen den beiden Suchgeräten austauschbar und wahlweise auf dem jeweils anderen Suchgerät signalisierbar, insbesondere mit Hilfe von entsprechenden Anzeigemitteln anzeigbar, sind.

27. Suchgerät nach Anspruch 26, **dadurch gekennzeichnet, dass** es derart ausgebildet ist, dass unter Berücksichtigung der mit den Kommunikationsmitteln empfangenen Angaben, eines Bewegungszustands des Suchgeräts und/oder eines Vitalzustands eines Benutzers des Suchgeräts dem Benutzer des Suchgeräts diese Angaben oder Informationen über diese Angaben signalisierbar sind, automatisch ein Betriebsmodus des Suchgeräts wechselbar und/oder eine Sendeleistung eines über die Sende/Empfangsvorrichtung oder die Kommunikationsmittel versendeten Signals einstellbar, insbesondere reduzierbar, ist.

28. Suchgerät nach einem der Ansprüche 20-27, **dadurch gekennzeichnet, dass** die Kommunikationsmittel zur Kommunikation mit einer Datenverarbeitungsvorrichtung ausgebildet sind, wobei mit der Datenverarbeitungsvorrichtung Daten für eine Parametrierung des Suchgeräts, Daten für ein Software-Update des Suchgeräts und/oder Daten zum Testen des Suchgeräts austauschbar sind.

29. Suchgerät, insbesondere Lawinen-Verschütteten-Suchgerät, mit einer Sende/Empfangsvorrichtung zum Senden eines eigenen Sendesignals sowie zum Empfangen eines von einem anderen Suchgerät ausgesendeten Sendesignals, wobei die Sendesignale eine Mehrzahl von jeweils mit einer bestimmten Periode ausgestrahlten Sendepulsen einer bestimmten Frequenz umfassen, **dadurch gekennzeichnet, dass** das Suchgerät Koordinationsmittel aufweist zur Koordination einer zeitlichen Position der Sendepulse des eigenen Sendesignals mit einer zeitlichen Position der Sendepulse des anderen Suchgeräts.

30. Suchgerät nach Anspruch 29, **dadurch gekennzeichnet, dass** die Koordinationsmittel derart ausgebildet sind, dass eine Koordination der zeitlichen Position der Sendepulse in Abhängigkeit eines Bewegungszustands des Suchgeräts und/oder eines Vitalzustands eines Benutzers des Suchgeräts durchführbar ist, wobei die Koordination der Sendepulse ausschliesslich dann durchführbar ist, wenn sich das Suchgerät in einem Bewegungszustand "viel Bewegung" befindet.

31. Suchgerät nach einem der Ansprüche 29-30, **dadurch gekennzeichnet, dass** die Koordination der Sendepulse aufgrund der mit der Sende/Empfangsvorrichtung empfangenen Sendesignale von anderen Suchgeräten durchführbar ist.

32. Suchgerät nach einem der Ansprüche 29-31, **dadurch gekennzeichnet, dass** das Suchgerät zusätzlich zur Sende/Empfangsvorrichtung Kommunikationsmittel zur drahtlosen Kommunikation mit anderen Suchgeräten umfasst, wobei die Koordination der Sendesignale aufgrund von mit den Kommunikationsmitteln übertragenen Daten durchführbar ist.

33. Verfahren zum Senden eines Sendesignals zur Durchführung mit einem Suchgerät nach einem der Ansprüche 29-32, wobei mit der Sende/Empfangsvorrichtung ein Sendepuls einer bestimmten Frequenz mit einer bestimmten Periode ausgestrahlt wird, **dadurch gekennzeichnet, dass** eine zeitliche Position der Sendepulse des eigenen Sendesignals mit einer zeitlichen Position der Sendepulse des Sendesignals eines anderen Suchgeräts koordiniert wird.

34. Verfahren nach Anspruch 33, **dadurch gekennzeichnet, dass** einer der eigenen Sendepulse ausgelassen und das Suchgerät in einem entsprechenden Zeitintervall die Sende/Empfangsvorrichtung auf Empfangen umgestellt wird, wobei eine zeitliche Position der eigenen Sendepulse beibehalten wird, wenn festgestellt wird, dass kein anderes Suchgerät in diesem Zeitintervall seine Sendepulse aussendet bzw. dass die zeitliche Position der eigenen Sendepulse verschoben wird, wenn festgestellt wird, dass ein anderes Suchgerät in diesem Zeitintervall seine Sendepulse aussendet.

35. Verfahren nach Anspruch 34, **dadurch gekennzeichnet, dass**, wenn festgestellt wird, dass ein anderes Suchgerät in diesem Zeitintervall seine Sendepulse aussendet, das Suchgerät einen weiteren Sendepuls auslässt und feststellt, ob nach wie vor ein anderes Suchgerät in diesem Zeitintervall seine Sendepulse aussendet und das Suchgerät die zeitliche Position der eigenen Sendepulse ausschliesslich dann verschiebt, wenn dies der Fall ist.

36. Verfahren nach einem der Ansprüche 34-35, **dadurch gekennzeichnet, dass** das Suchgerät die zeitliche Position der eigenen Sendepulse um ein ganzzahliges Vielfaches einer Pulsdauer eines Sendepulses verschiebt, wobei vorzugsweise mit einem Zufallsgenerator bestimmt wird, um was für ein ganzzahliges Vielfaches der Pulsdauer die zeitliche Position der Sendepulse verschoben wird.

37. Verfahren nach einem der Ansprüche 33-36, **dadurch gekennzeichnet, dass** mit einem Zufallsgenerator bestimmt wird, welcher Sendepuls ausgelassen wird, wobei der Zufallsgenerator insbesondere mit einer Trefferquote von etwa eins zu zwanzig entscheidet, ob ein Sendepuls ausgelassen wird oder nicht.

38. Verfahren nach einem der Ansprüche 33-37, **dadurch gekennzeichnet, dass** das Suchgerät mit Hilfe von zusätzlich zu der Sende/Empfangsvorrichtung vorhandenen Kommunikationsmitteln Angaben mit anderen Suchgeräten über deren Identität, eine zeitliche Position und eine Pulsdauer der jeweiligen Sendesignale austauscht, Informationen über diese Angaben in einer Datenbank abspeichert, anhand der Informationen in der Datenbank feststellt, ob ein anderes Suchgerät in diesem Zeitintervall sein Sendesignal aussendet und gegebenenfalls die Position der eigenen Sendepulse anhand der in der Datenbank abgespeicherten Informationen verschiebt.

39. Suchgerät, insbesondere Lawinen-Verschütteten-Suchgerät, mit einem Handschalter, **dadurch gekennzeichnet, dass** der Handschalter einen auf einer Gehäuseaussenseite des Suchgeräts wirkenden Verstellmechanismus mit wenigstens drei Einstellpositionen umfasst, wobei in einer ersten Einstellposition das Suchgerät ein- und ausschaltbar ist, in einer zweiten Einstellposition auf Senden und in einer dritten auf Empfang, d. h. Suchen schaltbar ist und sämtliche Schaltpostionen verriegelbar sind.

40. Suchgerät nach Anspruch 39, **dadurch gekennzeichnet, dass** der Handschalter eine grossflächige, mit Griffigkeitselementen versehene Entriegelungstaste umfasst, welche auch mit einem mit einem Handschuh bekleideten Finger bedienbar ist, wobei der Verstellmechanismus lediglich bei entriegelter Entriegelungstaste verstellbar ist.

41. Suchgerät nach Anspruch 40, **dadurch gekennzeichnet, dass** der Handschalter eine Verriegelungstaste umfasst, mit welcher der Verstellmechanismus zusammen mit der Entriegelungstaste blockierbar ist, wobei der Handschalter derart ausgebildet ist, dass das Suchgerät ausschliesslich bei gleichzeitiger Entriegelung der Verriegelungstaste und der Entriegelungstaste ausschaltbar ist.

42. Suchgerät nach einem der Ansprüche 39 bis 41, **dadurch gekennzeichnet, dass** der Verstellmechanismus als linearer Schieber ausgebildet ist.

43. Suchgerät nach einem der Ansprüche 39 bis 42, **dadurch gekennzeichnet, dass** der Handschalter ein erstes mechanisches, über die Gehäuseoberfläche vorstehendes Signalelement zur Anzeige eines ausgeschalteten Zustands des Suchgeräts umfasst und im eingeschalteten Zustand innerhalb des Gehäuses zu liegen kommt, wobei der Handschalter vorzugsweise derart ausgebildet ist, dass das Signalelement nach Überwinden einer vorgegebenen Sicherungskraft zum Einschalten eindrückbar ist, der Handschalter ein zweites mechanisches, über die Gehäuseoberfläche vorstehendes Signalelement umfasst, welches einen Such-Zustand des Suchgeräts anzeigt und im Gehäuse liegend einen Sende-Zustand des Suchgeräts anzeigt, wobei der Handschalter vorzugsweise derart ausgebildet ist, dass das zweite Signalelement nach Überwinden einer vorgegebenen Sicherungskraft zum Umschalten zwischen Such- und Sendezustand eindrückbar ist, wobei die beiden Signalelemente an voneinander getrennten Orten der Gehäuseaussenseite, insbesondere an einander gegenüberliegenden Gehäuseseiten, angeordnet sind.

44. Suchgerät nach einem der Ansprüche 39 bis 43, **dadurch gekennzeichnet, dass** der Handschalter ein Beleuchtungselement umfasst, welches bei wenigstens einer Einstellposition, insbesondere in der Sende-Einstellposition, leuchtet, wobei der Verstellmechanismus vorzugsweise einen transparenten Bereich aufweist, welcher in Bezug auf das Beleuchtungselement derart angeordnet ist, dass sich dieser in der Sende-Einstellposition über dem Beleuchtungselement befindet.

45. Suchgerät, insbesondere Lawinen-Verschütteten-Suchgerät, mit einer Empfangsvorrichtung zum richtungsabhängigen Empfangen eines von einem anderen Suchgerät ausgesendeten Sendesignals sowie zum Bestimmen einer Empfangsrichtung des Sendesignals, wobei das Sendesignal einen mit einer bestimmten Periode ausgestrahlten Sendepuls einer bestimmten Frequenz umfasst, **dadurch gekennzeichnet, dass** das Suchgerät Anzeigemittel, insbesondere ein Display, sowie eine Lageermittlungseinheit zur Ermittlung einer Lage des Suchgeräts, insbesondere einen Magnetfeldsensor wie beispielsweise einen elektronischen Kompass, umfasst, wobei das Suchgerät derart ausgebildet ist, dass in einem Messzeitpunkt im Wesentlichen gleichzeitig mit der Empfangsvorrichtung die Empfangsrichtung des Sendesignals und mit der Lageermittlungseinheit die Lage des Suchgeräts ermittelbar sind, wobei die Lage des Suchgeräts insbesondere relativ zur Empfangsrichtung des Sendesignals ermittelbar ist.

46. Suchgerät nach Anspruch 45, **dadurch gekennzeichnet, dass** es eine Speichereinheit zum Abspeichern der Empfangsrichtung des Sendesignals und der Lage des Suchgeräts sowie eine Verarbeitungseinheit umfasst, wobei mit der Verarbeitungseinheit aus der abgespeicherten Empfangsrichtung, der abgespeicherten Lage des Suchgeräts sowie einer augenblicklichen Lage des Suchgeräts relativ zur abgespeicherten Lage des Suchgeräts eine aktuelle Richtungsanzeige zur Signalisierung mit den Anzeigemitteln errechenbar ist.

47. Suchgerät nach Anspruch 45 und einem der Ansprüche 1 bis 13, 20-32, 39-44 oder 46, **dadurch gekennzeichnet, dass** die Sensormittel zum Bestimmen eines Bewegungszustands des Suchgeräts die Lageermittlungseinheit umfasst.

48. Antenneneinheit für ein Kurzstrecken-Funksystem, insbesondere ein SRD-Funksystem, wobei die Antenneneinheit für zwei voneinander getrennte, unterschiedliche Frequenzen einsetzbar ist, **dadurch gekennzeichnet, dass** die Antenneneinheit für jede der beiden Frequenzen eine Resonanzstelle hat und insbesondere als Sende- und Empfangsantenne wirkt.

49. Antenneneinheit nach Anspruch 48, **dadurch gekennzeichnet, dass** sie ein überkritisch gekoppeltes, zweikreisiges Bandpassfilter für die beiden Frequenzen umfasst, welches als Anpassungsschaltung wirkt.

50. Antenneneinheit nach Anspruch 49, **dadurch gekennzeichnet, dass** die Antenne als Schleifenantenne ausgebildet ist, ein erster Kreis des Bandpassfilters durch die Schleifenantenne und wenigstens einer in Reihe geschalteten Kapazität und ein zweiter Kreis des Bandpassfilters durch eine Induktivität mit wenigstens einer in Reihe geschalteten Kapazität gebildet ist und beide Kreise kapazitiv gekoppelt sind.

51. Antenneneinheit nach Anspruch 50, **dadurch gekennzeichnet, dass** sie eine an die Induktivität des zweiten Kreises geschaltete Kapazität umfasst, über welche ein Sendesignal einkoppelbar- bzw. ein Empfangssignal auskoppelbar ist.

52. Antenneneinheit nach einem der Ansprüche 50-51, **dadurch gekennzeichnet, dass** sie eine Leiterplatte umfasst, auf welcher die Induktivität des zweiten Kreises, die Schleifenantenne und die Kapazitäten angeordnet sind, wobei die Induktivität insbesondere als Drahtschlaufe und die Schleifenantenne insbesondere als metallisches Stanzteil ausgebildet sind.

53. Suchgerät nach einem der Ansprüche 13, 20-28 oder 32, **dadurch gekennzeichnet, dass** die Kommunikationsmittel eine Antenneneinheit nach einem der Ansprüche 48-52 umfassen.
